# EUROPÄISCHE PATENTSCHRIFT

(11) **EP 0 831 172 B1**
(45) Veröffentlichungstag und Bekanntmachung des Hinweises auf die Patenterteilung: **06.08.2003**
(21) Anmeldenummer: 97115325.9
(22) Anmeldetag: 04.09.1997
(51) Int. Cl.: D21F 1/00, D21F 1/48, D21F 3/10

(54) **Siebpartie und Verfahren zum Entwässern einer Faserstoffbahn in einer Siebpartie**
Wire section and process for dewatering of a fibrous web in a wire section
Partie humide et procédé de déshydratation d'une bande fibreuse dans une partie humide

(30) Priorität: 11.09.1996 DE 19636792
(43) Veröffentlichungstag der Anmeldung: 25.03.1998
(73) Patentinhaber: Voith Paper Patent GmbH, 89522 Heidenheim (DE)
(72) Erfinder: Begemann, Ulrich, 89522 Heidenheim (DE); Kotischke, Gerhard, 89555 Steinheim (DE); Dahl, Hans, Dr., 88213 Ravensburg (DE); Schmidt-Rohr, Volker, 89522 Heidenheim (DE); Böck, Josef, 89522 Heidenheim (DE)

(56) Entgegenhaltungen:
- EP-A- 0 050 766
- EP-A- 0 332 599
- EP-A- 0 432 571
- EP-A- 0 629 740
- DE-A- 4 330 546
- US-A- 2 714 342
- US-A- 2 929 450

## Beschreibung

Die Erfindung betrifft ein Verfahren zum Entwässern einer Faserstoffbahn in einer Siebpartie einer Papiermaschine, bei dem eine Faserstoffsuspension aus einem Stoffauflauf auf ein Sieb ausgebracht und entwässert wird.

Die Erfindung betrifft ferner eine Siebpartie einer Papiermaschine.

Bei der Blattbildung in einer Siebpartie in einer Papiermaschine sind zahlreiche Einflußgrößen zu beachten, um ein möglichst gleichmäßiges Stoffdichtequerprofil, ein gleichmäßiges Faserquerorientierungsquerprofil oder Formationsquerprofil zu erreichen und um eine gleichmäßige Qualität der Papieroberfläche zu gewährleisten.

Bei einem herkömmlichen Stoffauflauf wird die Breite des Auslaufspaltes, über den der Stoffstrahl austritt, über die Bahnbreite gezielt beeinflußt, um ein möglichst gleichmäßiges Stoffdichtequerprofil einzustellen (Blendenregelung). Jedoch ist hierbei die Einstellung eines gleichmäßigen Formationsquerprofils problematisch.

In jüngster Zeit wurde ein erheblicher Fortschritt dadurch erzielt, daß der Stoffauflauf stoffdichtegeregelt wird, indem einer Faserstoffsuspension höherer Konzentration eine zweite Faserstoffsuspension niederer Konzentration, z.B. Siebwasser, in der gewünschten Menge zugemischt wird, wobei der Gesamtvolumenstrom jeweils unabhängig von der Größe des zugemischten Teilvolumenstroms konstant bleibt. Dies führte zu einer erheblichen Verbesserung, da nunmehr das Stoffdichtequerprofil regelbar wurde, ohne daß das Faserorientierungsquerprofil nachteilig beeinflußt wurde.

Als Nachteil blieb jedoch bestehen, daß sich trotz der Konstanthaltung des Stoffvolumenstroms über die Bahnbreite gesehen eine ungleichmäßige Formation einstellt.

EP-A- 0 629 740 und DE-A-43 30 546 offenbaren Doppelsiebformer mit Formationsleisten, die sich über die Bahnbreite erstrecken und auf die Siebe einen über die Bahnbreite variierten Anpreßdruck ausüben.

Der Erfindung liegt die Aufgabe zugrunde, eine Siebpartie sowie ein Verfahren zum Entwässern einer Faserstoffbahn in einer Siebpartie einer Papiermaschine anzugeben, womit eine möglichst gleichmäßiges Formationsquerprofil erreicht werden kann.

Die Aufgabe der Erfindung wird bei einem Verfahren gemäß der eingangs genannten Art dadurch erreicht, daß die Entwässerungsgeschwindigkeit quer zur Bahnlaufrichtung gesehen noch vor Erreichen des Immobilitätspunktes in den seitlichen Randbereichen im Verhältnis zur Mitte der Faserstoffbahn mittels einer Saugeinrichtung, die sich über die Bahnbreite der Papiermaschine erstreckt und die eine über die Bahnbreite variierte Saugwirkung aufweist, insbesondere eine Formierwalze, derart verändert wird, daß ein möglichst gleichmäßiges Formationsquerprofil erreicht wird.

Die Aufgabe der Erfindung wird auf diese Weise vollkommen gelöst.

Durch die Erfindung wurde nämlich erkannt, daß die Tatsache, daß eine Papierbahn nach ihrer Herstellung in den seitlichen Randbereichen ein höheres Flächengewicht als in der Mitte aufweist, dadurch zu erklären ist, daß beim Trocknen der Faserstoffbahn diese in den Randbereichen stärker schrumpft als in der Mitte. Ferner wurde erkannt, daß der auch bei stoffdichtegeregelten Stoffaufläufen geringere Feststoffmassenstrom an den Randbereichen den Entwässerungswiderstand der Fasermatte in den Randbereichen im Vergleich zur Bahnmitte reduziert. Es wurde ferner erkannt, daß die im Randbereich der Faserstoffbahn geringere Suspensionsschichthöhen vor Erreichen des Immobilitätspunktes, d.h. des Punktes ab dem die Fasern ihre Relativlage zueinander nicht mehr verändern, einen nachteiligen Einfluß auf das Formationsquerprofil ausüben.

Da nunmehr erfindungsgemäß die Entwässerungsgeschwindigkeit quer zur Bahnlaufrichtung gesehen in den Randbereichen im Verhältnis zur Mitte der Faserstoffbahn verändert, vorzugsweise verlangsamt wird, noch bevor der Immobilitätspunkt erreicht wird, wird eine Vergleichmäßigung des Stoffdichtequerprofils erreicht, noch bevor das Formationsquerprofil endgültig festgelegt ist.

Auf diese Weise wird ein gleichmäßiges Formationsquerprofil nach Erreichen des Immobilitätspunktes weitgehend unveränderbar fixiert.

Vorzugsweise erfolgt in den Randbereichen eine stärkere Besaugung als in der Mitte.

Dies stellt eine einfache Möglichkeit dar, um eine Anpassung der Entwässerung der Faserstoffbahn in den Randbereichen zu bewirken, wodurch das Stoffdichtequerprofil vor Erreichen des Immobilitätspunktes vergleichmäßigt wird.

Bei einer Siebpartie gemäß der eingangs genannten Art wird die Aufgabe der Erfindung durch eine vor dem Immobilitätspunkt angeordnete Saugeinrichtung, die sich über die Bahnbreite der Papiermaschine erstreckt und eine über die Bahnbreite variierte Saugwirkung zwecks Erreichtung eines möglichst gleichmäßigen Formationsquerprofil aufweist, gelöst.

Auf diese Weise wird, wie zuvor bereits erläutert, eine Vergleichmäßigung des Stoffdichtequerprofils erreicht, bevor der Immobilitätspunkt erreicht wird und somit die Formation endgültig festgelegt ist.

Es versteht sich, daß die Erfindung unabhängig von der Art des verwendeten Stoffauflaufes und des verwendeten Formers, z.B. Hybridformer, Rangsiebformer oder Duoformer, vorteilhaft verwendet werden kann.

Bei der Entwässerungseinrichtung kann es sich um ein stationäres oder rotierendes Element, wie etwa eine Saugwalze, handeln.

In vorteilhafter Weiterbildung ist das Entwässerungselement als Saugwalze, insbesondere als Formierwalze, ausgebildet, die in zumindest zwei seitliche und eine mittlere Zone aufgeteilt ist, die mit unterschiedlichen Unterdrücken beaufschlagbar sind.

Auf diese Weise wird es ermöglicht, in den seitlichen Zonen einen anderen Unterdruck als in der mittleren Zone einzustellen, so daß auch dadurch die Entwässerungsgeschwindigkeit der Faserstoffbahn in den Randbereichen beeinflußt, insbesondere verlangsamt werden kann.

In zusätzlicher Weiterbildung der Erfindung ist die Breite der Zonen veränderbar ausgebildet.

Auf diese Weise läßt sich eine bessere Anpassung der Entwässerungsgeschwindigkeit quer zur Bahnlaufrichtung erreichen.

Hierzu können die Zonen durch Trennwände voneinander getrennt sein, die in Axialrichtung verschiebbar sind.

Dies ist eine besonders einfache Möglichkeit, um eine Einstellbarkeit der Breite der Zonen zu ermöglichen.

In zusätzlicher Weiterbildung der Erfindung sind in den einzelnen Zonen verschiedene Besaugungswinkel vorgesehen.

Auch auf diese Weise kann die Entwässerungsgeschwindigkeit in den Randbereichen im Verhältnis zur Entwässerungsgeschwindigkeit in der Mitte verändert werden. Hierbei sind in den Randbereichen geringere Besaugungswinkel als im mittleren Bereich vorgesehen, um so etwa eine schnellere Entwässerung im mittleren Bereich zu ermöglichen.

In zusätzlicher Weiterbildung der Erfindung ist der Unterdruck zumindest in den Randbereichen einstellbar.

Auf diese Weise kann eine optimale Anpassung der Entwässerungsgeschwindigkeit über die Breite der Papierbahn erreicht werden.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Fig. 1: eine erfindungsgemäße Siebpartie in schematischer Darstellung;
- Fig. 2: ein Aufsicht auf die Faserstoffbahn im Formerbereich, wobei Linien gleicher Stoffdichte eingezeichnet sind;
- Fig. 3: einen Längsschnitt durch eine erfindungsgemäße Saugwalze und
- Fig. 4: einen schematischen Querschnitt durch die Saugwalze gemäß Fig. 3 in vereinfachter, verkleinerter Darstellung zur Erläuterung des Besaugungswinkels.

In Fig. 1 ist eine Siebpartie insgesamt mit der Ziffer 10 bezeichnet.

Die Siebpartie 10 umfaßt einen sogenannten Duoformer CFD, wie dieser im "Wochenblatt für Papierfabrikation" 119, 1992, Nr. 11/12, Seite 455-460 im einzelnen beschrieben ist.

Die Faserstoffsuspension wird aus einem Stoffauflauf 12 zwischen einer unten angeordneten Formierwalze 20 und einer seitlich schräg darüber angeordneten Siebleitwalze 20 oder Brustwalze schräg nach oben zwischen ein Obersieb 16 und ein Untersieb 14 eingeschossen. Der Stoffstrahl tritt schräg nach oben durch das Obersieb 16 aus und wird über einen Strahlkanal abgeführt (nicht dargestellt). Nach dem Strahlkanal wird das restliche durch das Obersieb 16 tretende Wasser zusammen mit der Vorderkantenentwässerung an einem Vakuumskimmer abgeführt (gleichfalls nicht dargestellt) .

An den Formierbereich 19, der durch die Formierwalze 20 und den ersten sich daran anschließenden Abschnitt gebildet ist, schließt sich ein sogenannter D-Teil 24 an, in dem die Faserstoffbahn durch pulsierend wirkende Formierelemente in Form von Formierleisten 27, 28, die beidseits der Siebe 14, 16 angeordnet sind, entwässert wird.

Innerhalb des D-Teils 24 wird auch der sogenannte Immobilitätspunkt erreicht, d.h. der Punkt, an dem eine endgültige Fixierung der Fasern zwischen den Sieben 14, 16 erfolgt.

An den D-Teil schließt sich ein Saugbereich an, der durch einen Naßsauger 30 und einen Kombisaugkasten 32, der einen Trennsauger zur Trennung des Obersiebes 16 und zwei Flachsaugzonen umfaßt, bevor das Untersieb 14 über eine als Saugwalze ausgebildete Siebleitwalze 34 geführt wird.

In herkömmlicher Weise erfolgt in der Siebpartie normalerweise eine gleichmäßige Entwässerung der Faserstoffbahn quer zur Bahnlaufrichtung 11.

Erfindungsgemäß sind nun Maßnahmen vorgesehen, um die Trocknung der Faserstoffbahn 18 in den Randbereichen im Verhältnis zum mittleren Bereich zu beeinflussen, vorzugsweise zu verlangsamen. Der Grund hierfür wird anhand von Fig. 2 erläutert. Selbst bei einem stoffdichtegeregelten Stoffauflauf 12 ergibt sich an den Randbereichen normalerweise eine schnellere Trocknung der Faserstoffbahn 18, da in den Randbereichen ein geringerer Feststoffmassenstrom in die Faserstoffbahn 18 eingebracht wird, was den Entwässerungswiderstand der Fasermatte an den Randbereichen im Vergleich zur Bahnmitte verringert.

In Fig. 2 sind Linien 36 eingezeichnet, die jeweils zu einem vorgegebenen Zeitpunkt Punkte gleicher Stoffdichte auf der Faserstoffbahn 18 kennzeichnen. Diese Linien könnten daher auch als sogenannte Iso-Stoffdichtelinien bezeichnet werden. Dabei nimmt natürlich die Stoffdichte von links nach rechts zu, da ja die Faserstoffbahn 18 auf ihrem Weg zum D-Teil 24 entwässert wird. Aus den Iso-Stoffdichtelinien 36 ist zu ersehen, daß die Faserstoffbahn 18 an ihren Randbereichen normalerweise schneller trocknet als in der Mitte, wie oben schon erläutert wurde. Dies führt zu einer entsprechenden Erhöhung der Stoffdichte an den Rändern. Durch die nun erfindungsgemäß vorgesehenen Maßnahmen wird eine Verringerung der Entwässerungsgeschwindigkeit in den Randbereichen erreicht, um eine Vergleichmäßigung des Stoffdichtequerprofils zu erreichen, bevor der Immobilitätspunkt der Faserstoffbahn 18 innerhalb des D-Teils 24 erreicht wird.

Im Idealfall wären die Iso-Stoffdichtelinien 36 quer zur Bahnlaufrichtung 11 verlaufende Linien, bevor der Immobilitätspunkt erreicht wird. Eine in der Praxis erreichbare Iso-Stoffdichtelinie 36, die nur noch geringe Abweichungen zeigt, ist zwischen den beiden strichpunktierten Linien 37 dargestellt.

Durch die erfindungsgemäße Verringerung der Entwässerungsgeschwindigkeit der Faserstoffbahn 18 an ihren Randbereichen wird eine erhebliche Vergleichmäßigung des Formierungsprofils im Vergleich zum Stand der Technik erreicht.

Grundsätzlich sind jedoch auch Einsatzfälle bzw. spezielle Papiersorten denkbar, bei denen in den Randbereichen eine Erhöhung der Entwässerungsgeschwindigkeit erwünscht ist.

Eine besonders bevorzugte Möglichkeit, um die Entwässerungsgeschwindigkeit der Faserstoffbahn 18 an ihren Randbereichen zu verlangsamen, besteht in der Verwendung einer Formierwalze 20, die gemäß Fig. 3 zumindest in zwei seitliche Zonen 76, 80 und eine mittlere Zone 78 aufgeteilt ist, die mit unterschiedlichen Unterdrücken beaufschlagbar sind.

Der besondere Vorteil einer Verwendung einer derartigen Formierwalze 20 besteht darin, daß durch diese besondere Ausgestaltung der Formierwalze ausschließlich die Entwässerungsgeschwindigkeit der Faserstoffbahn 18 in diesem Bereich beeinflußt wird, während die Entwässerungsgeschwindigkeit nach Verlassen des D-Teils 24 über die Bahnbreite gesehen weitgehend konstant sein kann.

Die Formierwalze 20 umfaßt einen perforierten Walzenmantel 39 mit zwei Walzendeckeln 40, 42, die mit rohrartigen Verlängerungen und mittels je einem Wälzlager 48, 50 in stationären Lagergehäusen 44, 46 abgestützt sind. Die letzteren tragen außerdem einen stationären Saugkasten, der insgesamt mit 38 bezeichnet ist. Der Saugkasten 38 setzt sich zusammen aus einem z.B. rohrförmigen Dichtungstragkörper 41, Endscheiben 58, 60, sowie Tragrohren 52, 54, die in den Lagergehäusen 54, 56 ruhen und die an beiden Walzenenden als Saugleitungen dienen.

Der Saugkasten 38 ist seiner Länge nach in die drei Saugzonen 76, 78, 80 unterteilt, wobei die beiden seitlichen Zonen 76, 80 von der mittleren Zone 78 durch zwei Trennwände 62, 64 abgeteilt sind. Die beiden Randzonen 76, 80 sind durch ein Verbindungsrohr 56 miteinander verbunden, so daß beide von der rechten Seite her über das Tragrohr 54 mit demselben Unterdruck beaufschlagt werden können, der über eine Saugleitung 72 mit angeschlossenem Gebläse 74 erzeugt wird. Dagegen wird die mittlere Zone 78 durch das linke Tragrohr 52 über eine Saugleitung 68 mit einem anderen Unterdruck beaufschlagt, der über ein angeschlossenes Gebläse 70 erzeugt wird.

Die Saugzonen 76, 78, 80 sind gegenüber dem Lochmantel durch Dichtleisten 66 abgedichtet, und zwar sowohl in Axialrichtung als auch in Umfangsrichtung, wie aus Fig. 4 ersichtlich ist.

Die beiden Trennwände 62, 64 sind in Richtung der Pfeile 82, 84 zur Mitte hin verstellbar, um so die Größe der Randzonen 76, 80 in bezug auf die mittlere Zone 78 verändern zu können.

Zusätzlich kann auch der Besaugungswinkel α, d.h. der Mittelpunktswinkel, über den sich die Saugzonen erstrecken, in den Randzonen 76, 80 kleiner als in der mittleren Zone 78 ausgebildet sein, um eine geringere Entwässerungsleistung in den Randbereichen als in der Mitte zu ermöglichen.

Es versteht sich, daß die Formierwalze 20 auch in eine größere Anzahl von Saugzonen unterteilt sein kann, um eine bessere Feineinstellung der Entwässerungsgeschwindigkeit in Axialrichtung zu ermöglichen. Ferner kann eines oder mehrere der Gebläse 70, 74 regelbar ausgebildet sein, um den an die jeweiligen Saugzonen angelegten Unterdruck auf die jeweiligen Erfordernisse optimal abstimmen zu können.

## Patentansprüche

1. Verfahren zum Entwässern einer Faserstoffsuspension in einer Siebpartie (10) einer Papiermaschine, bei dem die Faserstoffsuspension aus einem Stoffauflauf (12) auf ein Sieb (14) ausgebracht und entwässert wird, **dadurch gekennzeichnet, daß** noch vor Erreichen des Immobilitätspunktes die Entwässerungsgeschwindigkeit quer zur Bahnlaufrichtung (11) gesehen in den seitlichen Randbereichen im Verhältnis zur Mitte der Faserstoffbahn (18) mittels einer Saugeinrichtung, die sich über die Bahnbreite der Papiermaschine erstreckt und die eine über die Bahnbreite variierte Saugwirkung aufweist, insbesondere eine Formierwalze (20), derart verändert wird, daß ein möglichst gleichmäßiges Formationsquerprofil erreicht wird.

2. Verfahren nach Anspruch 1, **dadurch gekennzeichnet, daß** die Faserstoffbahn (18) in den seitlichen Randbereichen weniger stark besaugt wird als in der Mitte.

3. Siebpartie (10) einer Papiermaschine, **gekennzeichnet durch** eine vor dem Immobilitätspunkt angeordnete Saugeinrichtung, die sich über die Bahnbreite der Papiermaschine erstreckt und eine über die Bahnbreite variierte Saugwirkung zwecks Erreichung eines möglichst gleichmäßigen Formationsquerprofils aufweist.

4. Siebpartie (10) einer Papiermaschine nach Anspruch 3, **dadurch gekennzeichnet, daß** die Saugeinrichtung als eine Saugwalze, insbesondere eine Formierwalze (20), ausgebildet ist und daß die Saugwalze zumindest in zwei seitliche Zonen (76, 80) und eine mittlere Zone (78) aufgeteilt ist, die mit unterschiedlichen Unterdrücken beaufschlagbar sind.

5. Siebpartie (10) einer Papiermaschine nach Anspruch 4, **dadurch gekennzeichnet, daß** die Breite der Zonen (76, 78, 80) veränderbar ist.

6. Siebpartie (10) einer Papiermaschine nach Anspruch 4 oder 5, **dadurch gekennzeichnet, daß** die Zonen (76, 78, 80) durch Trennwände (62, 64) voneinander getrennt sind, die in Axialrichtung verschiebbar sind.

7. Siebpartie (10) einer Papiermaschine nach einem oder mehreren der Ansprüche 4 bis 6, **dadurch gekennzeichnet, daß** in den einzelnen Zonen verschiedene Besaugungswinkel (α) vorgesehen sind.

8. Siebpartie (10) einer Papiermaschine nach einem oder mehreren der Ansprüche 4 bis 7, **dadurch gekennzeichnet, daß** der Unterdruck zumindest in den seitlichen Randzonen (76, 80) einstellbar ist.

9. Siebpartie (10) einer Papiermaschine nach einem oder mehreren der Ansprüche 4 bis 8, **gekennzeichnet durch** einen Mantel (39), dessen Strömungswiderstand über die Walzenbreite variiert ist.

## Claims

1. Method of dewatering a fibrous stock suspension in a wet end (10) of a papermaking machine, in which the fibrous stock suspension is applied to a wire (14) from a head box (12) and is dewatered, **characterized in that**, as early as before reaching the immobilization point, the dewatering rate viewed transversely with respect to the web running direction (11) is varied in the lateral edge regions in relation to the centre of the fibrous web (18), by means of a suction device which extends over the web width of the papermaking machine and which has a suction action that varies over the web width, in particular a forming roll (20), in such a way that the most uniform cross-machine formation profile possible is achieved.

2. Method according to Claim 1, **characterized in that** the fibrous web (18) has a vacuum applied to it less intensely in the lateral edge regions than in the centre.

3. Wet end (10) for a papermaking machine, **characterized by** a suction device which is arranged before the immobilization point, extends over the web width of the papermaking machine and has a suction action that varies over the web width for the purpose of achieving the most uniform cross-machine formation profile possible.

4. Wet end (10) for a paper machine according to Claim 3, **characterized in that** the suction device is constructed as a suction roll, in particular a forming roll (20), and **in that** the suction roll is divided up at least into two lateral zones (76, 80) and a central zone (78), to which different vacuums can be applied.

5. Wet end (10) for a paper machine according to Claim 4, **characterized in that** the width of the zones (76, 78, 80) can be varied.

6. Wet end (10) for a papermaking machine according to Claim 4 or 5, **characterized in that** the zones (76, 78, 80) are separated from one another by dividing walls (62, 64), which can be displaced in the axial direction.

7. Wet end (10) for a papermaking machine according to one or more of Claims 4 to 6, **characterized in that** various suction application angles (α) are provided in the individual zones.

8. Wet end (10) for a papermaking machine according to one or more of Claims 4 to 7, **characterized in that** the vacuum can be adjusted, at least in the lateral edge zones (76, 80).

9. Wet end (10) for a papermaking machine according to one or more of Claims 4 to 8, **characterized by** a cover (39) whose flow resistance is varied over the roll width.

## Revendications

1. Procédé de déshydratation d'une suspension de matière fibreuse dans une partie humide (10) d'une machine à papier, dans lequel la suspension de matière fibreuse est déchargée d'une caisse de tête (12) sur une toile (14) et est déshydratée, **caractérisé en ce qu'**encore avant d'atteindre le point d'immobilisation, la vitesse de déshydratation est modifiée, transversalement à la direction d'avance de la bande (11), dans les régions des bords latéraux par rapport au centre de la bande de matière fibreuse (18) au moyen d'un dispositif d'aspiration qui s'étend sur toute la largeur de la bande de la machine à papier et qui produit un effet d'aspiration varié sur la largeur de la bande, en particulier un cylindre de formage (20), de telle sorte que l'on obtienne un profil transversal de formation aussi uniforme que possible.

2. Procédé selon la revendication 1, **caractérisé en ce que** la bande de matière fibreuse (18) est moins fortement aspirée dans les régions des bords latéraux qu'au milieu.

3. Partie humide (10) d'une machine à papier, **caractérisée par** un dispositif d'aspiration disposé avant le point d'immobilisation, lequel s'étend sur toute la largeur de la bande de la machine à papier et produit un effet d'aspiration varié sur la largeur de la bande afin d'obtenir un profil transversal de formation aussi uniforme que possible.

4. Partie humide (10) d'une machine à papier selon la revendication 3, **caractérisée en ce que** le dispositif d'aspiration est réalisé sous la forme d'un cylindre aspirant, en particulier un cylindre de formage (20), et **en ce que** le cylindre aspirant est divisé au moins en deux zones latérales (76, 80) et une zone centrale (78), qui peuvent être sollicitées avec des pressions négatives différentes.

5. Partie humide (10) d'une machine à papier selon la revendication 4, **caractérisée en ce que** la largeur des zones (76, 78, 80) est variable.

6. Partie humide (10) d'une machine à papier selon la revendication 4 ou 5, **caractérisée en ce que** les zones (76, 78, 80) sont séparées les unes des autres par des parois de séparation (62, 64) qui sont déplaçables dans la direction axiale.

7. Partie humide (10) d'une machine à papier selon l'une ou plusieurs dés revendications 4 à 6, **caractérisée en ce que** différents angles d'aspiration (α) sont prévus dans les zones individuelles.

8. Partie humide (10) d'une machine à papier selon l'une ou plusieurs des revendications 4 à 7, **caractérisée en ce que** la pression négative peut être ajustée au moins dans les zones des bords latéraux (76, 80).

9. Partie humide (10) d'une machine à papier selon l'une ou plusieurs des revendications 4 à 8, **caractérisée par** une enveloppe (39) dont la résistance à l'écoulement varie sur la largeur du cylindre.
